# EUROPÄISCHE PATENTSCHRIFT

(11) **EP 0 212 075 B1**
(45) Veröffentlichungstag und Bekanntmachung des Hinweises auf die Patenterteilung: **29.03.1989**
(21) Anmeldenummer: 86106648.8
(22) Anmeldetag: 15.05.1986
(51) Int. Cl.: D06C 5/00

(54) **Vorrichtung zum Formen von Strümpfen und Strumpfhosen**
Apparatus for shaping stockings or pantyhose
Installation de mise en forme de bas ou de collants

(30) Priorität: 16.07.1985 DE 3525327
(43) Veröffentlichungstag der Anmeldung: 04.03.1987
(73) Patentinhaber: August Krempel Söhne GmbH & Co., D-71665 Vaihingen (DE)
(72) Erfinder: Hurlebaus, Heinz A., D-7315 Weilheim-Teck (DE); Müller, Werner, D-7326 Heiningen (DE)
(74) Vertreter: Patentanwälte Dr. Ing. Eugen Maier Dr. Ing. Eckhard Wolf

(56) Entgegenhaltungen:
- US-A- 3 811 607
- US-A- 4 288 999

## Beschreibung

Die Erfindung betrifft eine Vorrichtung zum Formen von Strümpfen oder Strumpfhosen der im Oberbegriff des Anspruchs 1 angegebenen Gattung.

Vorrichtungen dieser Art werden dazu benötigt, um ungeformte Strümpfe und Strumpfhosen zu dehnen und zu bügeln und sie in ihrer gesamten Länge verpackungsfertig auszuformen. Für Strümpfe wird hierzu eine Formleiste und für Strumpfhosen zwei hintereinander oder versetzt gegeneinander angeordnete Formleisten benötigt. Bei einer bekannten Formvorrichtung dieser Art (DE-PS 2 302 758) sind an den beiden Längsseiten der Formleisten Riementriebe angeordnet, die jeweils in entgegengesetzten Richtungen umlaufende und innerhalb der Leistenkontur geführte Riemen aufweisen. Die Umlaufrichtung der Riementriebe wird dabei so gewählt, daß sich die äußeren Trume in der Aufziehstellung nach oben und in der Abziehstellung nach unten bewegen. Die Bedienungsperson braucht den auszuformenden Strumpf oder die Strumpfhose lediglich über das untere Leistenende zu ziehen. Sobald der obere Rand des Strumpfes oder der Strumpfhose mit den aufwärtslaufenden Riemen in Berührung kommt, erfolgt das Aufziehen automatisch. Eine auf verschiedene Strumpf- oder Strumpfhosengrößen einstellbare Lichtschranke unterbricht die Aufwärtsbewegung der Riemen. Nach beendetem Aufziehen werden die Formleisten um eine obenliegende horizontale Achse zum Einlauf einer aus beheizten Endlosbändern bestehenden Transport- und Bügeleinrichtung geschwenkt. An den Leisten angeordnete Form- und Ausstoßbleche stoßen nach unten und formen die Strumpf- bzw. Strumpfhosenspitze aus. Während des Rücklaufs der Form- und Ausstoßbleche werden die Walzen der Bügelbänder geschlossen und fixieren so die Lage der Strumpf- bzw. Strumpfhosenspitze, wobei der anschließende Abziehvorgang durch die Änderung der Laufrichtung der Riemen unterstützt wird. Nach durchgeführtem Abziehvorgang schwenken die Leisten wieder in ihre Ausgangsstellung zurück und sind zu einem weiteren Aufziehvorgang bereit.

Für eine bessere Präsentation in der Verpackung ist es häufig erwünscht, Insert-Blätter in einem der Strümpfe oder Strumpfhosenbeine anzuordnen. Dies gilt insbesondere für gemusterte Ware, deren Muster erst durch die Kontrastwirkung des Insert-Blatts durch ein Packungsfenster hindurch erkennbar wird.

Der Erfindung liegt daher die Aufgabe zugrunde, die bekannte Formvorrichtung der genannten Art dahingehend zu verbessern, daß im Verlauf des Formvorgangs ein halbautomatisches oder automatisches Einführen von Insert-Blättern in die Strümpfe bzw. Strumpfhosen ermöglicht wird.

Zur Lösung dieser Aufgabe werden die im Kennzeichenteil des Anspruchs 1 angegebenen Merkmale vorgeschlagen. Weitere vorteilhafte Ausgestaltungen und Weiterbildungen der Erfindung ergeben sich aus den Unteransprüchen.

Die Erfindung geht von dem Gedanken aus, daß auf einer Breitseite der Leiste innerhalb der Leistenkontur eine Haltevorrichtung anzuordnen ist, die vor jedem Aufziehvorgang von außen her mit einem Insert-Blatt beschickbar ist, das beim Aufziehen in das Innere des Strumpfes oder der Strumpfhose gelangt und anschließend zusammen mit dem Strumpf oder der Strumpfhose abgezogen wird.

Gemäß einer bevorzugten Ausgestaltung der Erfindung enthält die Haltevorrichtung zwei einander zugewandte, zur Beschickungsseite hin offene, in Längsrichtung der Leiste ausgerichtete, die Längsseitenränder des Insert-Blatts übergreifende Führungsschienen sowie mindestens einen am Ende der Führungsschienen angeordneten, beim Abziehvorgang lösbaren Endanschlag für die stirnseitige Blattkante. Der im Bereich der Haltevorrichtung angeordnete Übergabemechanismus enthält zweckmäßig einen beim Abziehvorgang ansteuerbaren, mit einer der Abziehgeschwindigkeit entsprechenden Geschwindigkeit verschiebbaren, gegen die in Ausstoßrichtung rückwärtige Blattkante anschlagenden Ausstoßschieber.

Die Insert-Blätter werden vorteilhafterweise von oben her unter spitzem Winkel in die im wesentlichen senkrecht ausgerichtete Haltevorrichtung im freien Fall eingeführt. Das Einführen erfolgt zweckmäßig automatisch mit Hilfe einer geeigneten Blatt-Spendeeinrichtung.

Nach einer vorteilhaften Ausgestaltung der Erfindung weist die Blatt-Spendeeinrichtung ein Stapelmagazin für die Insert-Blätter und eine vom Stapelmagazin über einen Vereinzeler nacheinander mit den Insert-Blättern beschickbare, in die Haltevorrichtung der Leiste unter spitzem Winkel einmündende Fördereinrichtung auf.

Im folgenden wird die Erfindung anhand des in der Zeichnung in schematischer Weise dargestellten Ausführungsbeispiels näher erläutert. Es zeigen
Fig. 1 a und b Schema einer Formmaschine für Strumpfhosen mit seitlich angebauter Spendevorrichtung für Insert-Blätter in zwei Seitenansichten;
Fig. 2 eine Draufsicht auf eine Aufziehform in gegenüber Fig. 1 vergrößerter Darstellung;
Fig. 3 eine Draufsicht auf die Aufziehform nach Fig. 2 mit abgenommener Breitseitenabdeckung;
Fig. 4 eine Seitenansicht der Aufziehform in teilweise geschnittener Darstellung.

Die in der Zeichnung dargestellte Formmaschine ist für die Ausformung von Strumpfhosen bestimmt. Sie enthält zwei im wesentlichen vertikal ausgerichtete, langgestreckte flache Leisten 10, 12, die an einem Gestell 14 um eine in ihrem oberen Bereich angeordnete Querachse von einer Aufziehstellung in eine Abziehstellung sowie gegeneinander verschwenkbar angeordnet sind. Uber jede Längsseite der Leisten 10, 12 erstreckt sich ein motorisch angetriebener Riementrieb 16,18, von denen jeder ein Riemenpaar 16', 18' aufweist, das oben und unten über Riemenscheiben 20 geführt ist. Die Riemenscheiben 20 sind in der Leiste so angeordnet, daß von jedem Riemen jeweils nur ein Trum so aus der Leiste hervorragt, daß die Kontur dieses Trumes die Kontur der Leiste 10, 12 an den Längsseiten begrenzt. Die Riementriebe 16, 18 werden in der Weise motorisch angetrieben, daß die beiden Riemenpaare 16', 18' entgegengesetzt zueinander mit gleicher Geschwindigkeit umlaufen. Die Umlaufrichtung wird dabei so gewählt, daß sich die äußeren Trume in der Aufziehstellung nach oben und in der Abziehstellung nach unten bewegen.

Um ein einwandfreies Ausformen der Fußspitzen und Abziehen der Strumpfhose von den Leisten 10, 12 zu gewährleisten, befindet sich auf der Rückseite der Leisten je eine längs der Leisten verschiebbare Form- und Ausstoßplatte 22, die beim Abziehvorgang unter Mitnahme der Fußspitzen und Übergabe an ein nicht dargestelltes Glättwalzenpaar über das untere Leistenende 24 hinaus vorgesto-13en werden können.

Die vordere Leiste 10 enthält zusätzlich noch eine Haltevorrichtung 26 für Insert-Blätter 28, die über eine seitlich neben den Leisten am Maschinengestell 14 angeordnete Blattspendeeinrichtung 30 beschickbar ist. Als Insert-Blätter 28 werden vorzugsweise relativ steife Karton- und Kunststoffstanzlinge verwendet.

Die Haltevorrichtung 26 enthält zwei an der Breitseite der betreffenden Leiste 10 einander gegenüberliegende Führungsschienen 32, 34 zur Aufnahme der Längsseitenränder des Insert-Blatts 28 sowie einen aus zwei durch Öffnungen 36 in der Breitseitenabdeckung 38 hindurchgreifenden Nocken 40 bestehenden Endanschlag. Die Insert-Blätter 28 werden von oben unter spitzem Winkel a in die Führungsschienen 32, 34 eingeführt und fallen in diesen nach unten, bis sie mit ihrer Stirnkante 28' gegen die Nocken 40 anschlagen. Die Anschlagnocken 40 sind am einen Ende eines innerhalb der Leiste 10 um eine Querachse 42 schwenkbar gelagerten zweiarmigen Hebels 44 so angeordnet, das sie beim Verschwenken des Hebels 44 entgegen der Kraft der Feder 46 in das Leisteninnere zurückgezogen werden und den Endanschlag zum Zwecke des Ausstoßens des Insert-Blatts freigeben. Die Betätigung des Hebels erfolgt mit Hilfe einer keilförmigen Steuerkurve 48 an einer längs der Leiste verschiebbar angeordneten Steuerstange 50. Auf der Außenseite der Leiste ist außerdem noch ein zusammen mit der Steuerstange betätigbarer Ausstoßschieber 52 längsverschiebbar angeordnet, der beim Abziehvorgang mit seiner Stimkante 54 gegen die rückwärtige Kante 28" des Insert-Blatts 28 anschlägt und dieses aus der Haltevorrichtung 26 ausstößt. Die Bewegungsabläufe der Strumpfausstoßplatten 22, der Steuerstange 50 und des Blattausstoßschiebers 52 sind beim Abziehvorgang beispielsweise über eine nicht dargestellte Steuerkurve eines Programmwerks so aufeinander abstimmbar, daß das Insert-Blatt 28 an einer hierfür vorgesehenen, immer gleichbleibenden Stelle innerhalb des einen Strumpfhosenbeins mit der Strumpfhose abgezogen wird.

Die seitlich neben den Leisten 10,12 am Maschinengestell 14 angeordnete Blattspendeeinrichtung 30 besteht im wesentlichen aus einem Stapelmagazin 56, einer aus einem Endlosförderer bestehenden Fördereinrichtung 58 sowie einer um eine Horizontalachse 60 hin- und herschwenkbaren Saugvorrichtung 62 zur Einzelentnahme von Blättern 28 aus dem Stapelmagazin 56 und Übergabe an die Fördereinrichtung 58. Die Blätter 28 werden dabei in auf ihrer einen Längsseitenkante 28" stehender Ausrichtung an die Eingabestelle 64 einer Horizontalförderstrecke 66 der Fördereinrichtung 58 übergeben und werden von dort durch einen an dem als Kette ausgebildeten Endlosförderer angeordneten Mitnehmernocken 68 in eine ebenfalls noch auf der Horizontalförderstrecke 66 befindliche Wartestellung 70 gebracht. Die Horizontalförderstrecke 66 geht in Förderrichtung in eine gegenüber dieser um etwa 90_{°} nach unten weisende Auswurfstrecke 72 über, die unter dem spitzem Winkel in die Einführstelle der Haltevorrichtung 26 an der Leiste mündet. Dabei weist das untere Ende der Auswurfstrecke 72 einen kleinen Abstand von der Leiste 10 auf, so daß ein freier Zwischenraum für die aufzuziehende Strumpfhose verbleibt. Das in der Wartestellung 70 befindliche Blatt 28 wird beim folgenden Arbeitsschritt über die Auswurfstrecke 72 zur Haltevorrichtung 26 gefördert. Die Übergabe des Blatts 28 erfolgt dabei in freiem Fall. Um eine zuverlässige Blattübergabe zu gewährleisten, wird das Blatt an der Auswurfstelle durch den Mitnehmernocken 68 auf eine ausreichende Auswurfgeschwindigkeit gebracht.

Die Saugvorrichtung 62 und der Endlosförderer werden über einen gemeinsamen Motor 74 angetrieben, so daß aufeinander abgestimmte Bewegungsabläufe gewährleistet sind. Die schrittweise Auslösung des Motors 74 bzw. der mit diesem verbundenen Brems-Kupplungskombination 78 erfolgt zentralgesteuert über das nicht dargestellte Steuerwerk der Auf- und Abziehvorrichtung. Dadurch wird erreicht, daß immer dann eine neue Insert-Karte 28 in die Haltevorrichtung 26 gelangt, wenn das Leistenpaar 10, 12 nach dem Abziehvorgang wieder in die Aufziehposition zurückgeschwenkt und zum Aufziehen einer neuen Strumpfhose bereit ist.

## Patentansprüche

1. Vorrichtung zum Formen von Strümpfen oder Strumpfhosen mit mindestens einer langgestreckten flachen Leiste und an den beiden Längsseiten der Leiste angeordneten, jeweils in entgegengesetzten Richtungen umlaufende und innerhalb der Leistenkontur geführte Riemen aufweisenden Riementrieben, gekennzeichnet durch eine auf einer Breitseite der Leiste (10) innerhalb der Leistenkontur angeordnete Haltevorrichtung (26), die vor jedem Aufziehvorgang mit einem Insert-Blatt (28) beschickbar ist und einen das Insert-Blatt (28) beim Abziehvorgang in das Innere des Strumpfes oder der Strumpfhose übergebenden Übergabemechanismus (40, 52) aufweist

2. Vorrichtung nach Anspruch 1, dadurch gekennzeichnet, daß der Übergabemechanismus (40, 52) einen beim Abziehvorgang ansteuerbaren, mit einer der Abziehgeschwindigkeit entsprechenden Geschwindigkeit verschiebbaren, gegen die in Ausstoßrichtung rückwärtige Blattkante (28") anschlagenden Ausstoßschieber (52) aufweist.

3. Vorrichtung nach Anspruch 1 oder 2, dadurch gekennzeichnet, daß die Haltevorrichtung (26) zwei einander zugewandte, zur Beschickungsseite hin offene, in Längsrichtung der Leiste (10) ausgerichtete, die Längsseitenränder (28"') des Insert-Blatts (28) übergreifende Führungsschienen (32, 34) sowie mindestens einen am Ende der Führungsschienen angeordneten, beim Abziehvorgang lösbaren Endanschlag (40) für die stirnseitige Blattkante (28') aufweist.

4. Vorrichtung nach Anspruch 3, dadurch gekennzeichnet, daß der vorzugsweise durch eine Öffnung (36) in einer Breitseitenabdeckung (38) der Leiste (10) hindurchgreifende Endanschlag (40) am Ende eines entgegen der Kraft einer Feder (46) unter Lösen des Anschlags (40) verschwenkbaren, vorzugsweise zweiarmigen Hebels (44) angeordnet ist, der innerhalb der Leiste (10) gelagert und durch eine beim Abziehvorgang auslösbare Steuereinrichtung betätigbar ist.

5. Vorrichtung nach Anspruch 4, dadurch gekennzeichnet, daß die Steuereinrichtung mindestens eine innerhalb der Leiste angeordnete Steuerstange mit einer an ihrem stirnseitigen Ende angeordneten, gegen den einen Arm des zweiarmigen Hebels (44) einwirkenden keilförmigen Steuerkurve (48) aufweist, die gemeinsam mit mindestens einem an den Leisten (10, 12) verschiebbar angeordneten Strumpfausstoßorgan (22) und dem Blattausstoßschieber (52) verschiebbar ist.

6. Vorrichtung nach Anspruch 5, dadurch gekennzeichnet, daß in der Leiste zwei im Abstand quer zur Breitseitenfläche voneinander angeordnete Hebel (44) mit den zugehörigen Anschlagnocken (40) und Steuerstangen (50) angeordnet sind.

7. Vorrichtung nach einem der Ansprüche 1 bis 6, dadurch gekennzeichnet, daß die Insert-Blätter (28) in die im wesentlichen senkrecht ausgerichtete Haltevorrichtung (26) von oben her unter spitzem Winkel gegen die Breitseitenfläche der Leiste (10), vorzugsweise im freien Fall, einführbar sind.

8. Vorrichtung nach Anspruch 7, gekennzeichnet durch eine Spendeeinrichtung (30) zum automatischen Einführen der Insert-Blätter (28) in die Haltevorrichtung (26), die ein Magazin (56) für die Insert-Blätter (28) und eine vom Magazin (56) über einen Vereinzeler (62) nacheinander mit den Insert-Blättern (28) beschickbare, in die Haltevorrichtung (26) der Leiste (10) unter spitzem Winkel gegenüber der Leistenoberfläche einmündende Fördereinrichtung (58) aufweist.

9. Vorrichtung nach Anspruch 8, dadurch gekennzeichnet, daß die Blattspendeeinrichtung (30) mit ihrem Magazin (56) im oberen Bereich seitlich neben der im wesentlichen senkrecht ausgerichteten Leiste (10) angeordnet ist, daß die Fördereinrichtung (58) als vorzugsweise aus einer umlaufenden Kette bestehender Endlosförderer mit einer durch den Vereinzeler (62) von oben her mit den Insert-Blättern (28) in auf einer Längsseitenkarite (28"') stehender Ausrichtung beschickbaren Horizontalförderstrecke (66) ausgebildet ist, und daß die Horizontalförderstrecke (66) in Förderrichtung in eine gegenüber dieser um etwa 90_{°} nach unten zur Haltevorrichtung (26) weisende Auswurfstrecke (72) mündet.

10. Vorrichtung nach Anspruch 9, dadurch gekennzeichnet, daß der Endlosförderer (58) mindestens zwei, vorzugsweise drei gegen die rückwärtige Kante der Insert-Blätter (28) anschlagende Mitnehmernocken (68) aufweist und gemeinsam mit dem Vereinzeler (62) im Takt des Auf- und Abziehvorgangs schrittweise antreibbar ist.

11. Vorrichtung nach Anspruch 9 oder 10, dadurch gekennzeichnet, daß der Vereinzeler (62) durch ein zwischen dem Magazin (56) und einer Eingabestelle (64) oberhalb der Horizontalförderstrecke (66) hin- und herschwenkbares, zeitweilig mit Saugluft beaufschlagbares Saugorgan (62) ausgebildet ist, dessen Schwenkantrieb mit dem Antrieb des Endlosförderers (58) unter Verwendung eines gemeinsamen Antriebsmotors (74) gekoppelt ist.

12. Vorrichtung nach einem der Ansprüche 9 bis 11, dadurch gekennzeichnet, daß das Ende der Auswurfstrecke (72) in einem einen Zwischenraum definierenden Abstand von der in Aufziehstellung befindlichen Leiste (10) angeordnet ist.

## Revendications

1. Installation de mise en forme de bas ou de collants avec au moins une forme plate allongée et des commandes à courroie placées des deux grands côtés de la forme et présentant des courroies tournant respectivement en sens opposé et guidées à l'intérieur du contour de la forme, caractérisée en ce qu'elle comprend un dispositif de retenue (26) monté sur l'un des côtés larges de la forme (10), à l'intérieur du contour de la forme, lequel peut être chargé d'une feuille à insérer (28) avant chaque opération d'enfilage et qui comprend un mécanisme de transfert (40, 52) qui, lors de l'opération d'enlèvement, insère la feuille (28) dans l'intérieur du bas ou du collant.

2. Installation selon la revendication 1, caractérisée en ce que le mécanisme de transfert (40, 52) comprend une coulisse d'expulsion (52) qui peut être actionnée lors de l'opération d'enlèvement, déplacée à une vitesse correspondant à la vitesse d'enlèvement et qui, vu dans la direction d'expulsion, bute contre le bord arrière de la feuille (28").

3. Installation selon l'une des revendications 1 ou 2, caractérisée en ce que le dispositif de retenue (26) comprend deux rails de guidage (32, 34) dirigés l'un vers l'autre, ouverts du côté chargement, orientés dans le sens longitudinal de la forme (10) et recouvrant les bords des grands côtés (28"') de la feuille à insérer (28), ainsi qu'au moins une butée de fin de course (40) pour l'arête frontale (28') de la feuille rétractable lors que l'opération d'enlèvement, qui est disposée à l'extrémité des rails de guidage.

4. Installation selon la revendication 3, caractérisée en ce que la butée de fin de course (40) qui passe, de préférence, par une ouverture (36) pratiquée dans le recouvrement (38) du côté large de la forme (10) est disposée à l'extrémité d'un levier (44), de préférence à deux bras, lequel peut être pivoté, contre la force d'un ressort (46) et en supprimant la butée (40), est monté à l'intérieur de la forme (10) et peut être actionné par un mécanisme de commande déclenchable lors de l'opération d'enlèvement.

5. Installation selon la revendication 4, caractérisée en ce que le mécanisme de commande comprend au moins une barre de commande placée à l'intérieur de la forme et portant à son extrémité frontale une came de commande (48) en forme de coin qui agit sur l'un des bras du levier à deux bras (44) et peut être déplacée conjointement avec au moins un organe d'expulsion de bas (22) monté de manière mobile sur les formes (10, 12) et la coulisse d'éjection de feuilles (52).

6. Installation selon la revendication 5, caractérisée en ce que dans la forme sont disposés, à distance l'un de l'autre et transversalement à la surface du côté large, deux leviers (44) équipés des cames de butée (40) et des barres de commande (50) correspondantes.

7. Installation selon l'une quelconque des revendications 1 à 6, caractérisée en ce que les feuilles à insérer (28) peuvent être introduites par le haut et sous un angle aigu par rapport à la surface du côté large de la forme (10), de préférence en chute libre, dans le dispositif de retenue (26) orienté sensiblement dans le sens vertical.

8. Installation selon la revendication 7, caractérisée en ce qu'elle comprend un distributeur (30) pour l'insertion automatique des feuilles (28) dans le dispositif de retenue (26), lequel distributeur est équipé d'un magasin (56) pour les feuilles à insérer (28) et d'un transporteur (58) pouvant être chargé successivement de feuilles à insérer (28) à partir du magasin (56), par l'intermédiaire d'un système d'individualisation (62), et débouchant, sous un angle aigu par rapport à la surface de la forme, dans le dispositif de retenue (26) de la forme (10).

9. Installation selon la revendication 8, caractérisée en ce que le distributeur de feuilles (30) avec son magasin (56) est disposé dans la partie supérieure, à côté de la forme (10) sensiblement verticale; que le transporteur (58) réalisé, de préférence, sous la forme d'un transporteur sans fin constitué par une chaîne tournante comporte une voie de transport horizontale (66) pouvant être chargée par le haut, à partir du système d'individualisation (62), de feuille à insérer (28) qui repose sur le bord de l'un des grands côtés (28"'); et que la voie de transport horizontale (66) débouche dans une voie d'éjection (72) qui, par rapport à la voie de transport horizontale, est coudée d'environ 90_{°} vers le bas et dirigée vers le dispositif de retenue (26).

10. Installation selon la revendication 9, caractérisée en ce que le transporteur sans fin (58) comporte au moins deux, de préférence trois, tocs d'entraînement (68) venant en butée contre l'arête postérieure des feuilles à insérer (28) et qu'il peut être entraîné pas à pas, au rythme des opérations d'enfilage et d'enlèvement, conjointement avec le système d'individualisation (62).

11. Installation selon l'une des revendications 9 ou 10, caractérisée en ce que le système d'individualisation (62) est constitué par un organe d'aspiration (62) oscillant entre le magasin (56) et un poste d'introduction (64), au-dessus de la voie de transport horizontale (66), et pouvant être alimenté temporairement en air d'aspiration, dont le système de pivotement est couplé avec le mécanisme d'entraînement du transporteur sans fin (58), avec utilisation d'un moteur d'entraînement commun (74).

12. Installation selon l'une quelconque des revendications 9 à 11, caractérisée en ce que l'extrémité de la voie d'éjection (72) se situe à une distance définissant un intervalle par rapport à la forme (10) placée dans la position d'enfilage.

## Claims

1. Apparatus for shaping stockings or pantyhose, with at least one elongated flat bar and belt drives arranged on the two long sides of the bar and having belts which travel in opposite directions and each run inside the bar contour, characterised by a retaining assembly (26) arranged on one broad side of the bar (10) inside the bar contour, said assembly adapted to be loaded before each drawing- on operation with a sheet insert (28) and having a transfer mechanism (40, 52) which transfers the sheet insert (28) to the interior of the stocking or pantyhose during the take-off operation.

2. Apparatus according to Claim 1, characterised in that the transfer mechanism (40, 52) has an ejecting slide (52) which can be actuated during the take-off operation, can be displaced at a speed corresponding to the take-off speed, and which hits the rear edge of the sheet (28") in the direction of ejection.

3. Apparatus according to Claim 1 or 2, characterised in that the retaining assembly (26) has two guide rails (32, 34) which face one another, are open towards the loading side, aligned with the long side of the bar (10) and overlap the edges of the long sides (28"') of the sheet insert (28), and also has at least one limit stop (40) for the front edge of the sheet (28'), disposed at the end of the guide rails and releasable during the take-off operation.

4. Apparatus according to Claim 3, characterised in that the limit stop (40), which preferably passes through an opening (36) in a broad side cover (38) of the bar (10), is arranged at the end of a preferably double-armed lever (44) which can be swung against the force of a spring (46) to release the stop (40), said lever (44) being mounted inside the bar (10) and adapted to be operated by a control device which can be triggered during the take-off operation.

5. Apparatus according to Claim 4, characterised in that the control device has at least one push rod arranged inside the bar with a wedge-shaped control cam (48) arranged at its leading end and acting against one arm of the double-armed lever (44), said control cam being jointly slidable with at least one stocking ejecting member (22) slidably arranged on the bars (10, 12) and with the sheet ejecting slide (52).

6. Apparatus according to Claim 5, characterised in that in the bar there are arranged two levers (44) spaced apart from one another at right angles to the broad side surface with the associated stop cams (40) and push rods (50).

7. Apparatus according to one of Claims 1 to 6, characterised in that the sheet inserts (28) can be introduced from above at an acute angle into the substantially vertically aligned retaining assembly (26) in the direction of the broad side surface of the bar (10), preferably in free fall.

8. Apparatus according to Claim 7, characterised by a sheet dispensing device (30) for automatic insertion of the sheet inserts (28) into the retaining assembly (26), which has a magazine (56) for the sheet inserts (28) and a transfer device (58) which can be loaded with the sheet inserts (28) from the magazine (56) one by one by means of a single sheet feeder (62), which transfer device opens out into the retaining assembly (26) of the bar (10) at an acute angle with respect to the surface of the bar.

9. Apparatus according to Claim 8, characterised in that the sheet dispensing device (30) with its magazine (56) is arranged in the upper region laterally alongside the substantially vertically aligned bar (10), in that the transfer device (58) is in the form of an endless conveyor preferably comprising a circulating track with a horizontal conveyor line (66) adapted to be loaded from above by the single sheet feeder (62) with the sheet inserts (28) standing upright on one long edge (28"'), and in that the horizontal conveyor line (66) terminates in the direction of travel in a discharge line (72) which is directed downwards towards the retaining assembly (26) at about 90_{°} with respect to said horizontal conveyor line.

10. Apparatus according to Claim 9, characterised in that the endless conveyor (58) has at least two, preferably three driver cams (68) which strike against the rear edge of the sheet inserts (28) and is adapted to be driven jointly with the single sheet feeder (62) stepwise in synchronisation with the draw-on and take-off operations.

11. Apparatus according to Claim 9 or 10, characterised in that the single sheet feeder (62) is formed by a suction element (62) which can be swung back and forth between the magazine (56) and an input point (64) above the horizontal conveyor line (66) and into which suction air can temporarily be admitted, the swing-out drive of said suction element being coupled to the drive of the endless conveyor (58) by means of a common driving motor (74).

12. Apparatus according to one of Claims 9 to 11, characterised in that the end of the discharge line (72) is disposed at a distance from the bar (10) which defines a space when the bar is in the draw-on position.
